# EUROPÄISCHE PATENTSCHRIFT

(11) **EP 0 616 947 B1**
(45) Veröffentlichungstag und Bekanntmachung des Hinweises auf die Patenterteilung: **07.02.1996**
(21) Anmeldenummer: 93119743.8
(22) Anmeldetag: 08.12.1993
(51) Int. Cl.: B65C 11/00, B25B 7/00

(54) **Handetikettiergerät**
Hand held labeller
Etiqueteuse manuelle

(30) Priorität: 24.03.1993 DE 4309443
(43) Veröffentlichungstag der Anmeldung: 28.09.1994
(73) Patentinhaber: Esselte Meto International GmbH, D-64646 Heppenheim (DE)
(72) Erfinder: Kistner, Heinz, D-69239 Neckarsteinach (DE)

(56) Entgegenhaltungen:
- EP-A- 0 374 579
- DE-A- 3 440 000
- FR-A- 2 636 557
- US-A- 3 572 192

## Beschreibung

Die Erfindung betrifft ein Handetikettiergerät zum Ausgeben und Anbringen von Etiketten, mit einem an einem Gehäuse schwenkbar gelagerten, eine Transporteinrichtung antreibenden Handhebel, der eine am Gehäuse schwenkbar festgelegte Griffschale aufweist.

Gattungsgemäße Handetikettiergeräte sind beispielsweise aus der DE-A-3 440 000 bekannt. Sie dienen unter anderem zur Preisauszeichnung von Waren, indem sie ein Etikett mit dem Preis und/oder anderen Angaben ausgeben und an der Ware anbringen. Dabei sind sie häufig noch mit einem ebenfalls vom Handhebel angetriebenen Druckwerk zum Bedrucken der Etiketten ausgerüstet. Zur Bedienung weist das Gehäuse des Handetikettiergeräts einen Handgriff auf, in dessen Nachbarschaft ein schwenkbar gelagerter Handhebel angeordnet ist. Der Handhebel wird beim Betätigen des Handetikettiergeräts zangenartig in Richtung des Handgriffs geschwenkt und dadurch die Druckeinrichtung und/oder eine Transporteinrichtung angetrieben. Als nachteilig hat sich herausgestellt, daß beim Betätigen des Handhebels die Handfläche am Handhebel hin- und hergleitet. Dies ist bei einer einmaligen oder nur einer gelegentlichen Betätigung des Handhebels belanglos. In der Regel sind Handetikettiergeräte im ständigen Einsatz, so daß das Hin- und Hergleiten der Handfläche am Handhebel Scheuerstellen und Hautreizungen bzw. Hautirritationen verursacht.

In der US-A-3 572 192 sind handbedienbare Werkzeuge (wie Scheren und Zangen) beschrieben, bei denen einer der Bedienhebel mit Rollen ausgestattet ist, die um ihre Achse drehbar gelagert sind.

Der Erfindung liegt daher die Aufgabe zugrunde, ein Handetikettiergerät der eingangs genannten Art bereitzustellen, das auch über längere Zeit problemlos bedienbar ist.

Diese Aufgabe wird erfindungsgemäß dadurch gelöst, daß der Handhebel aus wenigstens zwei Bauelementen besteht, wobei das erste Bauelement die Griffschale ist und in der Griffschale ein Griffteil als zweites Bauelement pendelnd beweglich gelagert ist, und daß Rückstellmittel, z.B. Rückstellfedern, für eine definierte Grundstellung des Griffteils in der Griffschale vorgesehen sind.

Durch die Aufteilung des Handhebels in zwei Bauelemente, d.h. in eine Griffschale und in ein Griffteil, welches in der Griffschale gelagert ist, wird der Vorteil erzielt, daß der Handhebel besser der Bewegung der Hand folgen kann. Einerseits folgt die Griffschale der sich schließenden Hand, d.h. der Schwenkbewegung, andererseits folgt das in der Griffschale gelagerte Griffteil einer der Schließbewegung der Hand überlagerten und in Querrichtung zur Achse des Handhebels verlaufenden Schubbewegung. Da nunmehr die Handfläche permanent am Griffteil anliegt und keine Relativbewegungen zwischen der Handfläche und dem Handhebel stattfinden, kann das Handetikettiergerät über einen langen Zeitraum problemlos, d.h. ohne Irritationen der Handfläche, bedient werden. Es sind Rückstellmittel vorgesehen, die zum Beispiel als Rückstellfedern ausgebildet sind und eine Rückstellung des Griffteils in eine Grundstellung in der Griffschale bewirken. Wird das Handetikettiergerät ergriffen, dann befindet sich das Griffteil in seiner Grundstellung, aus der es heraus bei der Schließbewegung der Hand verlagert wird. Wird die Hand geöffnet, dann erfolgt die Rückstellung des Griffteils aufgrund einer Rückpendelbewegung unterstützt durch die Rückstellmittel.

Optimale Effekte werden dadurch erzielt, daß die Pendelachse des Griffteils in der Normalebene der Schwenkachse der Griffschale liegt. Durch diese Anordnung der Pendelachse kann die Handfläche in Querrichtung zur Schwenkrichtung der Griffschale auf dem Griffteil abrollen, wobei das Griffteil hierbei eine Pendelbewegung ausführt. Vorzugsweise schneidet dabei die Pendelachse die Schwenkachse. Bei anderen Ausführungsformen kann die Pendelachse mit Abstand zur Schwenkachse liegen. Die spezielle Anordnung der Pendelachse bezüglich der Schwenkachse hängt von der Größe und der Anordnung des Handhebels am Gehäuse und von der Größe des Handgriffs ab.

Vorzugsweise ist das Griffteil nach beiden Seiten der Griffschale, insbesondere um jeweils 180° auslenkbar. Dies hat den Vorteil, daß das Handetikettiergerät sowohl von Rechtshändern als auch von Linkshändern gleichermaßen gut bedienbar ist und die Vorteile der Erfindung bei beiden Verwendungsarten vollständig zum Tragen kommen. Außerdem wird durch den weiten Auslenkwinkel sichergestellt, daß auch bei extremen Hebelbewegungen keine Schubbewegungen zwischen der Handfläche und dem Griffteil auftreten, sondern die Handfläche lediglich auf dem Griffteil abrollt.

Vorzugsweise durchdringt die Pendelachse das Griffteil. Durch diese Maßnahme kann die Pendelbewegung der Bewegung der Handfläche in der Griffschale optimal angepaßt werden. Vor allem kann durch die Lage, insbesondere durch den Abstand der Pendelachse in bezug auf die Anlagefläche der Handfläche am Griffteil der Pendelweg bestimmt werden.

Zur Stabilisierung der Auslenkbewegung des Griffteils ist das Griffteil vorteilhaft gegenüber der Griffschale, insbesondere über eine definierte Reibung, gebremst bzw. dessen Auslenkbewegung gedämpft. Es bedarf also einer gewissen Krafteinwirkung, um das Griffteil bezüglich der Griffschale zu verlagern. Die erforderliche Kraft kann dabei so gewählt werden, daß sie zwar durch die Schließbewegung der Hand beim Betätigen des Handhebels leicht und problemlos aufbringbar ist, jedoch dem Benutzer ein sicherer Halt des Handetikettiergeräts vermittelt wird.

Falls erforderlich, kann die Auslenkung des Griffteils über Anschläge begrenzt sein.

Bei einem anderen Ausführungsbeispiel ist das Griffteil als Rolle ausgebildet und weist insbesondere eine Wellenkontur auf. Die Kontur verläuft dabei so, daß sich die das Griffteil umschließende Hand optimal an das Griffteil anschmiegen kann.

Bei einer Weiterbildung der Erfindung ist vorgesehen, daß das Griffteil in Richtung der Pendelachse geringfügig axial verschieblich gelagert ist. Durch diese zusätzliche Bewegungsmöglichkeit des Griffteils, kann der Schließbewegung der Hand noch genauer gefolgt werden.

Weitere Merkmale, Einzelheiten und Vorteile ergeben sich aus der nachfolgenden Beschreibung, in der unter Bezugnahme auf die Zeichnung ein besonders bevorzugtes Ausführungsbeispiel im einzelnen dargestellt ist. Dabei zeigen:
- Figur 1: eine Seitenansicht eines Handetikettiergeräts, teilweise geschnitten;
- Figur 2: eine vergrößerte Wiedergabe des schwenkbar am Gehäuse des Handetikettiergeräts befestigen Handhebels, teilweise geschnitten; und
- Figur 3: einen Schnitt III-III gemäß Figur 2.

Figur 1 zeigt ein insgesamt mit 1 bezeichnetes Handetikettiergerät, mit dem Etiketten bedruckt und ausgegeben werden können, so daß sie an einem zu kennzeichnenden Gegenstand anbringbar sind. Hierfür weist das Handetikettiergerät 1 eine in einem Gehäuse 2 angeordnete Etiketten-Vorratsrolle 3 auf, von der das Etikett auf einem nicht dargestellten Trägerband abgezogen und unter einem Druckwerk 4 zu einer Spendkante 5 geführt wird, wo das Etikett vom Trägerband abgelöst wird. Das Trägerband wird über eine Transporteinrichtung 6 durch das Handetikettiergerät 1 hindurchbewegt, wobei der Antrieb des Druckwerks 4 zum Bedrucken des Etiketts und der Transporteinrichtung 6 über einen Handhebel 7 erfolgt. Dieser Handhebel 7 liegt einem Handgriff 8 gegenüber und ist in einem Schwenklager 9 schwenkbar am Gehäuse 2 befestigt.

Die Figur 1 zeigt die Ruhelage des Handhebels 7, in die er, aufgrund der Kraft einer nicht dargestellten Rückstellfeder, gedrängt wird. Durch Verschwenkung des Handhebels 7 um das Schwenklager 9, d.h. entgegen der Richtung des Uhrzeigersinns, in Richtung auf den Handgriff 8 werden sowohl das Druckwerk 4 als auch die Transporteinrichtung 6 angetrieben. Die Verschwenkung des Handhebels 7 wird durch eine Greifbewegung einer das Handetikettiergerät 1 am Handgriff 8 und Handhebel 7 haltenden Hand herbeigeführt. Dabei liegt der Daumenballen auf der Oberseite 10 des
Handgriffs 8 auf und die Finger greifen in eine Öffnung 11 des Handhebels 7 ein. Die Finger sind dann von einer ein erstes Bauelement darstellenden Griffschale 12 des Handhebels 7 übergriffen und die Fingerinnenseiten liegen an einem ein zweites Bauelement darstellenden Griffteil 13 an.

In Figur 2 ist der Handhebel 7 vergrößert dargestellt, und es ist deutlich erkennbar, daß in der Griffschale 12 das Griffteil 13 schwenkbar bzw. pendelnd gelagert ist. Hierfür weist das Griffteil 13 Lagerzapfen 14 und 15 auf, die an den beiden stirnseitigen Enden 16 und 17 abstehen und in Lagerbohrungen 18 und 19 der Griffschale 12 eingreifen. Die beiden Lagerzapfen 14 bilden eine Pendel- bzw. Schwenkachse 20.

Aus Figur 2 ist außerdem deutlich erkennbar, daß der Schwerpunkt bzw. die Schwerpunktachse 24 des zwischen den beiden Enden 16 und 17 sich befindenden Abschnitts des Griffteils 13 einen Abstand A zur Pendelachse 20 aufweist. Hierdurch wird sichergestellt, daß der Griffteil 13 in der Nichtgebrauchslage des Handetikettiergeräts 1 stets selbsttätig in die in der Figur 2 dargestellte Lage, d.h. nach unten verschwenkt. Zur Unterstützung dieser Rückstellbewegung kann aber auch eine Rückstellfeder (nicht dargestellt) vorgesehen sein. Außerdem kann eine Reibungsbremse zwischen dem Griffteil 13 und der Griffschale 12 angeordnet sein, so daß das Griffteil 13 erst ab einer bestimmten Kraft in der Griffschale 12 bewegt werden kann.

Aus Figur 2 ist ferner erkennbar, daß das Griffteil 13 eine der Innenkontur der Greifhand angepaßte Außenkontur aufweist, wodurch ein besseres Anschmiegen der Finger an das Griffteil 13 ermöglicht wird.

Aus dem in der Figur 3 dargestellten Schnitt ist deutlich erkennbar, daß die Pendelachse 20 oberhalb des zu ergreifenden Teils des Griffteils 13 liegt. Ferner ist erkennbar, daß die Griffschale 12 mit Anschlägen 21 und 22 versehen ist, die die Pendelbewegung, die in Figur 3 mit dem Pfeil 23 angedeutet ist, begrenzen. Anstelle des schalenartig ausgebildeten Griffteils 13 kann die Griffschale 12 auch mit einer Rolle, insbesondere mit einer Wellenkontur, versehen sein.

Aus Figur 1 ist deutlich erkennbar, daß die Pendelachse 20 in der von der Zeichnungsebene gebildeten Normalebene der Schwenkachse des Schwenklagers 9 liegt. Bei der in der Figur 1 dargestellten Ausführungsform weist die Pendelachse 20 einen geringfügigen Abstand zur Schwenkachse des Handhebels 7 auf, wobei der Abstand der beiden Achsen und insbesondere die Lage der Pendelachse die spätere Pendelbewegung des Griffteils 13 beeinflußt.

## Patentansprüche

1. Handetikettiergerät zum Ausgeben und Anbringen von Etiketten, mit einem an einem Gehäuse (2) schwenkbar gelagerten, eine Transporteinrichtung (6) antreibenden Handhebel (7), der eine am Gehäuse (2) schwenkbar festgelegte Griffschale (12) aufweist, **dadurch gekennzeichnet**, daß der Handhebel (7) aus wenigstens zwei Bauelementen besteht, wobei das erste Bauelement die Griffschale (12) ist und in der Griffschale (12) ein Griffteil (13) als zweites Bauelement pendelnd beweglich gelagert ist, und daß Rückstellmittel, z.B. Rückstellfedern, für eine definierte Grundstellung des Griffteils (13) in der Griffschale (12) vorgesehen sind.

2. Handetikettiergerät nach Anspruch 1, **dadurch gekennzeichnet**, daß die Pendelachse (20) des Griffteils (13) in der Normalebene der Schwenkachse der Griffschale (12) liegt.

3. Handetikettiergerät nach Anspruch 1 oder 2, **dadurch gekennzeichnet**, daß sich die Pendelachse (20) und die Schwenkachse der Griffschale (12) schneiden.

4. Handetikettiergerät nach einem der vorhergehenden Ansprüche, **dadurch gekennzeichnet**, daß das Griffteil (13) nach beiden Seiten der Griffschale (12), insbesondere um jeweils 180°, auslenkbar ist.

5. Handetikettiergerät nach einem der vorhergehenden Ansprüche, **dadurch gekennzeichnet**, daß die Pendelachse (20) das Griffteil (13) durchdringt.

6. Handetikettiergerät nach einem der Ansprüche 1 bis 4, **dadurch gekennzeichnet**, daß die Pendelachse (20) des Griffteils (13) einen Abstand (A) von der Schwerpunktachse (24) des zu ergreifenden Bereichs aufweist.

7. Handetikettiergerät nach einem der vorhergehenden Ansprüche, **dadurch gekennzeichnet**, daß das Griffteil (13) gegenüber der Griffschale (12) über eine definierte Reibung gebremst bzw. gedämpft ist.

8. Handetikettiergerät nach einem der vorhergehenden Ansprüche, **dadurch gekennzeichnet**, daß die Auslenkung des Griffteils (13) über Anschläge (21 und 22) begrenzt ist.

9. Handetikettiergerät nach einem der vorhergehenden Ansprüche, **dadurch gekennzeichnet**, daß das Griffteil (13) in Richtung der Pendelachse (20) geringfügig axial verschieblich gelagert ist.

## Claims

1. Hand labelling device for dispensing and fitting of labels, with a hand lever (7) operating a transport device (6) and mounted so as to pivot on a housing (2), which hand lever has a handle shell (12) fixed so as to pivot on a housing (2), **characterized in that** the hand lever (7) consists of at least two components, whereby the first component is the handle shell (12) and the second component is a handle element (13) mounted in the handle shell (12) so as to be able to oscillate, and also means of resetting, e.g. restoring springs, are provided for a defined normal position of the handle element (13) in the handle shell (12).

2. Hand labelling device according to claim 1 and **characterized in that** the oscillating axis (20) of the handle element (13) lies in the normal plane of the swivelling axis of the handle shell (12).

3. Hand labelling device according to claims 1 or 2 and **characterized in that** the oscillating axis (20) and the swivelling axis of the handle shell (12) intersect.

4. Hand labelling device according to one of the previous claims and **characterized in that** the handle element (13) can be deflected to both sides of the handle shell (12), in particular by 180° respectively.

5. Hand labelling device according to one of the previous claims and **characterized in that** the oscillating axis (20) penetrates the handle element (13).

6. Hand labelling device according to one of claims 1 to 4 and **characterized in that** the oscillating axis (20) of the handle element (13) is at a distance (A) from the centre of gravity axis (24) of the area to be affected.

7. Hand labelling device according to one of the previous claims and **characterized in that** the handle element (13) is braked or cushioned against the handle shell (12) by means of a defined friction.

8. Hand labelling device according to one of the previous claims and **characterized in that** the deflection of the handle element (13) is limited by means of stops (21 and 22).

9. Hand labelling device according to one of the previous claims and **characterized in that** the handle element (13) is mounted slightly displaceably in the direction of the oscillating axis (20).

## Revendications

1. Etiqueteuse à main pour la distribution et la fixation d'étiquettes avec un levier à main (7) articulé qui est monté sur un boîtier (2) en actionnant un dispositif de transport (6) et qui est pourvu d'une cuvette de poignée (12) pivotante fixée sur le boîtier, **caractérisée par le fait** que le levier à main (7) est composé d'au moins deux éléments de construction dont l'un est la cuvette de la poignée (12) et l'autre une poignée (13) placée dans la cuvette de la poignée (12) et montée en palier oscillant, ainsi que par le fait que des moyens de rappel, par exemple des ressorts de rappel, sont prévus pour une position de base définie de la poignée (13) dans la cuvette de la poignée (12).

2. Etiqueteuse à main conforme à la revendication 1, **caractérisée par le fait** que l'axe d'oscillation (20) de la poignée (13) se trouve au niveau normal de l'axe de pivotement de la cuvette de la poignée (12).

3. Etiqueteuse à main conforme à la revendication 1 ou 2, **caractérisée par le fait** que l'axe d'oscillation (20) et l'axe de pivotement de la cuvette de la poignée (12) se coupent.

4. Etiqueteuse à main conforme à l'une des revendications précédentes, **caractérisée par le fait** que la poignée (13) peut être tournée en particulier de 180° de chaque côté de la cuvette de la poignée (12).

5. Etiqueteuse à main conforme à l'une des revendications précédentes, **caractérisée par le fait** que l'axe d'oscillation (20) traverse la poignée (13).

6. Etiqueteuse à main conforme à l'une des revendications 1 à 4, **caractérisée par le fait** que l'axe d'oscillation (20) de la poignée (13) présente un écart (A) par rapport à l'axe du centre de gravité (24) de la zone de contact.

7. Etiqueteuse à main conforme à l'une des revendications précédentes, **caractérisée par le fait** que la poignée (13) en face de la cuvette de la poignée (12) est freinée, voire amortie par une friction définie.

8. Etiqueteuse à main conforme à l'une des revendications précédentes, **caractérisée par le fait** que la déviation de la poignée (13) est limitée grâce à des butées (21 et 22).

9. Etiqueteuse à main conforme à l'une des revendications précédentes, **caractérisée par le fait** que la poignée (13) est montée de façon légèrement décalable dans le sens de l'axe d'oscillation (20).
